# EUROPÄISCHE PATENTSCHRIFT

(11) **EP 2 101 029 B1**
(45) Veröffentlichungstag und Bekanntmachung des Hinweises auf die Patenterteilung: **17.09.2014**
(21) Anmeldenummer: 09155112.7
(22) Anmeldetag: 13.03.2009
(51) Int. Cl.: E06B 3/667

(54) **Steckverbinder**
Connector
Connecteur à fiches

(30) Priorität: 14.03.2008 DE 102008014189
(43) Veröffentlichungstag der Anmeldung: 16.09.2009
(73) Patentinhaber: CERA Handelsgesellschaft mbH, 87674 Ruderatshofen-Immenhofen (DE)
(72) Erfinder: Rafeld-Ceck, Karin, D-87499, Wildpoldsried (DE)
(74) Vertreter: Hutzelmann, Gerhard

(56) Entgegenhaltungen:
- EP-A1- 0 778 389
- WO-A1-01/53622

## Beschreibung

Die Erfindung bezieht sich auf einen Steckverbinder aus Kunststoff zum Verbinden von Abstandhalter-Hohlprofilen aus insbesondere Metall, Kunststoff od. dgl. für Mehrscheibenisoliergläser.

Es sind eine Vielzahl von derartigen Steckverbindern bekannt, die jedoch oftmals den Nachteil aufweisen, nur schlecht in den Hohlprofilen zu halten. Gerade bei höheren Verarbeitungsgeschwindigkeiten sowie beim Biegen und Transportieren der Hohlprofile besteht die Gefahr, daß die Verbindungsstelle der Hohlprofile, die durch Steckverbinder zusammengehalten wird, sich öffnet und eventuell enthaltenes Trocknungsmittel austritt.

Es sind Steckverbinder bekannt, die aufwendig durch Verstemmen in den Hohlprofilen befestigt werden. Durch diesen zusätzlichen Arbeitsschritt des Verstemmens ist jedoch nur noch ein verringerter Durchsatz bei der Verarbeitung der Hohlprofile möglich.

Aus der EP 0 778 389 A1 ist beispielsweise ein Steckverbinder bekannt, der dieses Problem angeht, indem an den Längsseiten des Steckverbinders nach außen gerichtete Lamellen vorgesehen sind.

Aufgabe der Erfindung ist es, ausgehend von einem Steckverbinder, der an seinen Seiten mit nach außen gerichteten Lamellen versehen ist, derart auszugestalten, daß dieser auch unter widrigen Umständen sicher im Hohlprofil befestigt ist, ohne die Notwendigkeit eines zusätzlichen Arbeitsschrittes zu begründen.

Diese Aufgabe wird erfindungsgemäß dadurch gelöst, daß die Lamellen einen im wesentlichen T-förmigen Querschnitt, senkrecht zur Längsebene des Steckverbinders gesehen, aufweisen, wobei die T-förmigen Lamellen aus einem Längssteg bestehen, der von der Außenseite der Verbinderlängsseite ausgeht und auf dem an seinem von der Verbinderlängsseite abgewandten Ende ein Quersteg ruht, der wenigstens annähernd parallel zur Verbinderlängsseite verläuft.

Die Aussenseite jeder T-förmigen Lamelle vermag sich auf der Innenseite der Hohlprofile abzustützen und so ein versehentliches Herausziehen zu verhindern.

Es hat sich aber auch als sehr vorteilhaft erwiesen, wenn der Quersteg der Lamellen entgegen der Einsteckrichtung des Steckverbinders in das Hohlprofil nach hinten zum Steckverbinder hin geneigt ist.

Dadurch wird das Einstecken des Verbinders in das Hohlprofil erleichtert und zudem noch das Herausziehen erschwert.

Eine weitere sehr vorteilhafte Ausgestaltung der Erfindung liegt auch dann vor, wenn der Quersteg der Lamellen wenigstens annähernd der seitlichen Höhe des Hohlprofiles entspricht.

Damit wird eine möglichst große Reibfläche zwischen Hohlprofil und Verbinder geschaffen.

Es hat sich erfindungsgemäß aber auch als sehr vorteilhaft erwiesen, wenn der Längssteg der Lamellen dieselbe oder eine geringere Höhe als der Quersteg aufweist

Ebenfalls sehr vorteilhaft ist es gemäß einer weiteren Ausgestaltung der Erfindung auch, wenn der Längssteg der Lamellen eine größere Höhe als der Quersteg aufweist.

Es hat sich auch als äußerst vorteilhaft erwiesen, wenn der Längssteg der Lamellen federnd ausgebildet ist.

Durch unterschiedliche Höhen des Längssteges der Lamellen wird der Anpressdruck der Lamellen an der Innenseite des Hohlprofiles bestimmt. Je nach Profil und Größe kann dann ein entsprechender Steckverbinder eingesetzt werden, der einen an das Profil angepassten Anpressdruck seiner Lamellen aufweist. Durch eine federnde Ausgestaltung des Längssteges wird eine Anpassung und ein vollständiges Anliegen der Querstege am Hohlprofil sichergestellt.

Gemäß einer weiteren Ausgestaltung der Erfindung ist es auch sehr vorteilhaft, wenn der Quersteg der Lamellen federnd ausgebildet ist.

Hierdurch wird ebenfalls eine sehr gute Anpassung der Lamellen an das Hohlprofil erzielt. Der Steckverbinder lässt sich nur schwer aus dem Hohlprofil herausziehen.

Es hat sich erfindungsgemäß auch als sehr vorteilhaft erwiesen, wenn Anschläge vorgesehen sind, die eine Einstecklänge in die zu verbindenden Hohlprofile vorgeben.

Sehr vorteilhaft ist es erfindungsgemäß auch, wenn die Anschläge im Bereich der Mitte der Längserstreckung des Verbinders angeordnet sind.

Dabei ist es äußerst vorteilhaft, wenn die Anschläge an den Außenseiten der Seitenstege vorgesehen sind.

Durch derartige Anschläge wird wirksam verhindert, daß der Verbinder in das Hohlprofil zu tief eingeschoben wird.

Gemäß einer weiteren Ausgestaltung der Erfindung hat es sich auch als sehr vorteilhaft erwiesen, wenn ein federndes Ausgleichselement im Bereich der Anschläge vorgesehen ist.

Damit wird ein ungewolltes Wackeln des Verbinders im Hohlprofil vermieden; Toleranzen werden ausgeglichen.

Erfindungsgemäß ist es sehr vorteilhaft, wenn der Steckverbinder als Winkel- oder Kreuzverbinder ausgebildet ist.

Ebenfalls sehr vorteilhaft ist es, wenn der Steckverbinder als Längsverbinder ausgebildet ist.

Die erfindungsgemäße Verbinderausgestaltung lässt sich universell einsetzen.

Eine weitere sehr vorteilhafte Ausgestaltung der Erfindung liegt auch dann vor, wenn der Steckverbinder als U-Verbinder mit einer Bodenfläche und zwei daran angeformten, in Längsrichtung verlaufenden Seitenstegen ausgebildet ist.

Dadurch wird ein sehr stabiler und verwindungssteifer Verbinder geschaffen.

Sehr vorteilhaft ist es erfindungsgemäß auch, wenn die Bodenfläche wenigstens eine Durchbrechung aufweist.

Damit wird Material eingespart, ohne die Stabilität des Verbinders negativ zu beeinflussen.

Es hat sich gemäß einer weiteren Fortbildung der Erfindung auch als äußerst vorteilhaft erwiesen, wenn die Seitenstege wenigstens im oberen Bereich der Kontur des zu verbindenden Hohlprofils an dieses angepasst ausgebildet sind.

Hierdurch wird ein dichter Verschluß des Hohlprofiles geschaffen.

Eine weitere sehr vorteilhafte Ausgestaltung der Erfindung liegt auch dann vor, wenn die Seitenstege im oberen Bereich an der Außenseite abgeschrägt ausgebildet sind.

Durch eine derartige Abschrägung wird genügend Raum für Toleranzen des Hohlprofiles geschaffen.

Eine weitere äußerst vorteilhafte Ausgestaltung der Erfindung liegt auch dann vor, wenn die Seitenstege im oberen Bereich in der Steckverbindermitte eine Höhenverringerung aufweisen.

Hierdurch wird eine automatische Anpassung des Steckverbinders an Hohlprofile ermöglicht, die eine geringfügig zu geringe Innenhöhe aufweisen. Beim Einschieben wird an der Oberkante der Seitenstege ein Span gebildet, der im Bereich der Höhenverringerung nach innen abgeleitet wird und sich so nicht zwischen die Stoßkanten des Hohlprofiles klemmen kann.

Im folgenden wird die Erfindung anhand eines Ausführunsgbeispiels veranschaulicht.

Dabei zeigen:
- Fig. 1: eine Draufsicht auf einen erfindungsgemäßen Steckverbinder,
- Fig. 2: eine Ansicht der Unterseite desselben Steckverbinders,
- Fig. 3: einen Schmalseitenschnitt des Steckverbinders und
- Fig. 4: eine Längsseitenansicht desselben Steckverbinders.

Mit 1 ist in Fig. 1 ein U-förmiger Verbinder für Abstandhalter-Hohlprofile für Mehrscheibenisoliergläser bezeichnet. Dieser Verbinder 1 besteht im wesentlichen aus einem Boden 2 und zwei an den Rändern des Bodens 2 angeformten Längsseitenstegen 3 und 4, so daß das U-förmige Profil des Verbinders 1 definiert wird.

An den Außenseiten der Längsseitenstege 3 und 4 sind nach außen weisende, T-förmige Lamellen 5 vorgesehen, die sich in den Hohlprofilen zu verkeilen vermögen.

Im Bereich der Mitte des Verbinders 1 ist ebenfalls an den Außenseiten der Längsseitenstege 3 und 4 für jede Einsteckrichtung jeweils ein Mittenanschlag 6 vorgesehen, der die Einstecktiefe des Verbinders 1 in die Hohlprofile begrenzt.

Den Mittenanschlägen 6 ist jeweils ein Ausgleichselement 7 zugeordnet, das gegenüber den Mittenanschlägen 6 jeweils am anderen Längsseitensteg 3 und 4 vorgesehen ist.

Das Ausgleichselement 7 ist elastisch federn ausgebildet und sorgt einerseits dafür, daß die Hohlprofile gegen die Mittenanschläge 6 stoßen. Andererseits werden etwaige Fertigungstoleranzen des Hohlprofils ausgeglichen. Ein Wackeln des Verbinders 1 im Hohlprofil wird vermieden.

Der Boden 2 weist in jeder Einsteckrichtung eine Durchbrechung 8 auf.

Die T-förmigen Lamellen 5 sind aus einem an den Längsseitenstegen 3 bzw. 4 angelenkten Längssteg 51 und einem darauf ruhenden Quersteg 52 aufgebaut, der wenigstens annähernd parallel zu den Längsseitenstegen 3 bzw. 4 verläuft.

Der Längssteg 51 steht in einem Winkel von 90° von den Längsseitenstegen 3 bzw. 4 ab. Es ist aber auch denkbar, daß der Längssteg 51 entgegen der Einsteckrichtung des Steckverbinders in das Hohlprofil nach hinten geneigt ist.

Der Quersteg 52 ist entgegen der Einsteckrichtung des Steckverbinders 1 geneigt und auf dem von den Längsseitenstegen 3 bzw. 4 abgewandten Ende des Längssteges 51 in einem Winkel von etwa 85° gelagert. Andere Neigungswinkel sind denkbar. Es ist sogar denkbar, daß der Quersteg 52 unter 90° auf dem Längssteg 51 angeordnet ist.

Der Quersteg 52 weist wenigstens annähernd dieselbe Höhe wie das nicht dargestellte Hohlprofil auf. Der Quersteg 52 kann sich auf der gesamten Höhe vollflächig abstützen und sorgt dadurch einerseits für ein Verhaken an geringsten Unebenheiten der Innenseite des Hohlprofils und andererseits für eine erhebliche Haftreibungskraft. Beides zusammengenommen sorgt dafür, daß der Steckverbinder nur schwer wieder aus dem Hohlprofil herausgezogen werden kann. Eine sichere Befestigung ist damit gewährleistet.

Um eine optimale Anlage des Quersteges 52 zu gewährleisten ist die T-förmige Lamelle 5 wenigstens teilweise flexibel ausgebildet.

Der Längssteg 51 kann eine kleinere, dieselbe oder eine größere Höhe als der Quersteg 52 aufweisen. Bei einer kleineren Höhe des Längssteges 51 kann eine größere Flexibilität der Lamelle 5 geschaffen werden. Bei einer größeren Höhe kann eine zusätzliche Anpassung an das Hohlprofil erfolgen, wenn dieses zum Beispiel dachförmig ausgebildet ist. Ein etwaiger Zwischenraum wird ausgefüllt.

Der Quersteg 52 ist etwas entgegen der Einsteckrichtung geneigt angeordnet, damit ein leichtes Einschieben ermöglicht wird. Wird dann versucht den Steckverbinder herauszuziehen, legt sich der Quersteg 52 nicht nur vollflächig an die Innenseite des Hohlprofiles an, sondern die Querstege verkeilen sich regelrecht zwischen den beiden gegenüberliegenden Seitenwänden des Hohlprofiles.

Durch diese Gestaltung der Lamellen 5 wird auch ein Toleranzausgleich geschaffen, mit dessen Hilfe der Verbinder 1 sich an unterschiedliche Hohlprofilbreiten anzupassen vermag.

Im mittleren Bereich der Seitenstege 3 und 4 ist eine Höhenverringerung 9 vorgesehen. Wird der Verbinder 1 in ein Hohlprofil eingeschoben, das eine etwas zu geringe Höhe aufweist. In diesem Fall findet eine Selbstanpassung des Steckverbinders 1 statt. An den oberen Enden der Seitenstege 3 und 4 bildet sich ein Span des Verbindermaterials. Dieser wird von der Vorderkante des Hohlprofils weggeschoben. Im Bereich der Höhenveringerrung 9 wird dieser Span eben durch die Höhenverringerung nach innen in den Zwischenraum zwischen den beiden Seitenstegen 3 und 4 hineingeleitet. Es wird damit verhindert, daß sich der Span zwischen die beiden Enden des Hohlprofiles klemmt und ein vollständiges Zusammenschieben verhindert.

Auf der Unterseite des Bodens können entlang und im Bereich der Seitenstege Widerhaken 10 vorgesehen sein, die als Auflaufschrägen ausgebildet und in unterschiedlichen Abständen zueinander angeordnet sein können.

## Patentansprüche

1. Steckverbinder (1) aus Kunststoff zum Verbinden von Abstandhalter-Hohlprofilen aus insbesondere Metall, Kunststoff od. dgl für Mehrscheibenisoliergläser, wobei der Steckverbinder (1) an seinen Längsseiten mit nach außen gerichteten Lamellen (5) versehen ist **dadurch gekennzeichnet, daß** die Lamellen (5) einen im wesentlichen T-förmigen Querschnitt, senkrecht zur Längsebene des Steckverbinders (1) gesehen, aufweisen, wobei die T-förmigen Lamellen (5) aus einem Längssteg (51) bestehen, der von der Außenseite der Verbinderlängsseite ausgeht und auf dem an seinem von der Verbinderlängsseite abgewandten Ende ein Quersteg (52) ruht, der wenigstens annähernd parallel zur Verbinderlängsseite verläuft.

2. Steckverbinder nach Anspruch 1, **dadurch gekennzeichnet, daß** der Quersteg (52) der Lamellen (5) entgegen der Einsteckrichtung des Steckverbinders (1) in das Hohlprofil nach hinten zum Steckverbinder (1) hin geneigt ist.

3. Steckverbinder nach Anspruch 1 oder 2, **dadurch gekennzeichnet, daß** der Quersteg (52) der Lamellen wenigstens annähernd der seitlichen Höhe des Hohlprofiles entspricht, wobei der Längssteg (51) der Lamellen (5) vorzugsweise dieselbe, eine größere oder eine geringere Höhe als der Quersteg (52) aufweist.

4. Steckverbinder nach einem der vorangehenden Ansprüche, **dadurch gekennzeichnet, daß** der Längssteg (51) und/oder der Quersteg (52) der Lamellen (5) federnd ausgebildet ist.

5. Steckverbinder nach einem der vorangehenden Ansprüche, **dadurch gekennzeichnet, daß** Anschläge (6) vorgesehen sind, die eine Einstecklänge in die zu verbindenden Hohlprofile vorgeben, wobei, vorzugsweise die Anschläge (6) im Bereich der Mitte der Längserstreckung des Verbinders angeordnet sind.

6. Steckverbinder nach einem der vorangehenden Ansprüche, **dadurch gekennzeichnet, daß** die Anschläge (6) an den Außenseiten der Seitenstege (3, 4) vorgesehen sind.

7. Steckverbinder nach einem der vorangehenden Ansprüche, **dadurch gekennzeichnet, daß** ein federndes Ausgleichselement (7) im Bereich der Anschläge (6) vorgesehen ist.

8. Steckverbinder nach einem der vorangehenden Ansprüche, **dadurch gekennzeichnet, daß** der Steckverbinder (1) als Winkel- oder Kreuzverbinden ausgebildet ist.

9. Steckverbinder nach einem der Ansprüche 1 bis 7, **dadurch gekennzeichnet, daß** der Steckverbinder (1) als Längsverbinder ausgebildet ist.

10. Steckverbinder nach einem der Ansprüche 1 bis 7, **dadurch gekennzeichnet, daß** der Steckverbinder (1) als U-Verbinder mit einer Bodenfläche (2) und zwei daran angelenkten, in Längsrichtung verlaufenden Seitenstegen (3, 4) ausgebildet ist.

11. Steckverbinder nach Anspruch 10, **dadurch gekennzeichnet, daß** die Bodenfläche (2) wenigstens eine Durchbrechung (8) aufweist.

12. Steckverbinder nach Anspruch 10 oder 11, **dadurch gekennzeichnet, daß** die Seitenstege (3, 4) wenigstens im oberen Bereich der Kontur des zu verbindenden Hohlprofils an dieses angepasst ausgebildet sind.

13. Steckverbinder nach einem der Ansprüche 10, 11 oder 12, **dadurch gekennzeichnet, daß** die Seitenstege (3, 4) im oberen Bereich an der Außenseite abgeschrägt ausgebildet sind.

14. Steckverbinder nach einem der Ansprüche 10 bis 13, **dadurch gekennzeichnet, daß** die Seitenstege (3, 4) im oberen Bereich in der Steckverbindermitte eine Höhenverringerung aufweisen.

## Claims

1. Plug connector (1) of plastics material for the connection of spacer hollow sections of, in particular, metal, plastic or the like for multi-pane insulating glazing units, wherein the plug connector (1) is provided at the longitudinal sides thereof with outwardly directed blades (5), **characterised in that** the blades (5) have a substantially T-shaped cross-section as seen perpendicularly to the longitudinal plane of the plug connector (1), wherein the T-shaped blades (5) each consist of a longitudinal web (51) which extends from the outer side of the connector longitudinal side and on which, at its end remote from the connector longitudinal side, a transverse web (52) extending at least approximately arallel to the connecter longitudinal side is seated.

2. Plug connector according to claim 1, **characterised in that** the transverse web (52) of the blades (5) is inclined rearwardly towards the plug connector (1) opposite to the direction of insertion of the plug connection (1) into the hollow section.

3. Plug connector according to claim 1 or 2, **characterised in that** the transverse web (52) of the blades corresponds at least approximately with the lateral height of the hollow section, wherein the longitudinal web (51) of the blades (5) preferably has the same height as or a greater or smaller height than the transverse web (52).

4. Plug connector according to any one of the preceding claims, **characterised in that** the longitudinal web (51) and/or the transverse web (52) of the blades (5) is or are constructed to be resilient.

5. Plug connector according to any one of the preceding claims, **characterised in that** abutments (6) predetermining the length of insertion into the hollow sections to be connected are provided, wherein the abutments (6) are preferably arranged in the region of the middle of the length direction of the connector.

6. Plug connector according to any one of the preceding claims, **characterised in that** the abutments (6) are provided at the outer sides of the side webs (3, 4).

7. Plug connector according to any one of the preceding claims, **characterised in that** a resilient compensating element (7) is provided in the region of the abutments (6).

8. Plug connector according to any one of the preceding claims, **characterised in that** the plug connector (1) is constructed as an angle-connector or a cross-connector.

9. Plug connector according to any one of claims 1 to 7, **characterised in that** the plug connector (1) is constructed as a longitudinal connector.

10. Plug connector according to any one of claims 1 to 7, **characterised in that** the plug connector (1) is constructed as a U-connector with a base surface (2) and two side webs (3, 4) pivotably connected therewith and extending in longitudinal direction.

11. Plug connector according to claim 10, **characterised in that** the base surface (2) has at least one passage (8).

12. Plug connector according to claim 10 or 11, **characterised in that** the side webs (3, 4) are constructed, at least in the upper region of the profile of the hollow section to be connected, to be matched therewith.

13. Plug connector according to any one of claims 10, 11 and 12, **characterised in that** the side webs (3, 4) are formed to be chamfered at the outer side in the upper region.

14. Plug connector according to any one of claims 10 to 13, **characterised in that** the side webs (3, 4) have a reduction in height in the upper region in the plug connector centre.

## Revendications

1. Connecteur enfichable (1) en matière plastique pour la connexion de profilés creux d'écartement, en particulier en métal, matière plastique ou analogue pour des vitrages isolants à plusieurs vitres, lequel connecteur enfichable (1) est pourvu sur ses côtés longitudinaux de lamelles (5) dirigées vers l'extérieur,
**caractérisé en ce que** les lamelles (5) présentent une coupe transversale sensiblement en forme de T, vu perpendiculairement au plan longitudinal du connecteur enfichable (1), les lamelles (5) en forme de T étant composées d'une branche longitudinale (51) qui part du côté extérieur du côté longitudinal du connecteur et sur laquelle repose, à son extrémité éloignée du côté longitudinal du connecteur, une branche transversale (52) qui s'étend au moins approximativement parallèlement au côté longitudinal du connecteur.

2. Connecteur enfichable selon la revendication 1, **caractérisé en ce que** la branche transversale (52) des lamelles (5) est inclinée vers l'arrière en direction du connecteur enfichable (1), à l'opposé de la direction d'enfichage du connecteur (1).

3. Connecteur enfichable selon la revendication 1 ou 2, **caractérisé en ce que** la branche transversale (52) des lamelles correspond au moins approximativement à la hauteur latérale du profilé creux, la branche longitudinale (51) des lamelles (5) présentant de préférence une hauteur identique, plus grande ou plus faible que celle de la branche transversale (52).

4. Connecteur enfichable selon l'une des revendications précédentes, **caractérisé en ce que** la branche longitudinale (51) et/ou la branche transversale (52) des lamelles (5) est conçue de manière à faire ressort.

5. Connecteur enfichable selon l'une des revendications précédentes, **caractérisé en ce que** des butées (6) sont prévues, qui définissent une longueur d'enfichage dans les profilés creux à connecter, les butées (6) étant de préférence disposées dans la zone centrale de l'extension longitudinale du connecteur.

6. Connecteur enfichable selon l'une des revendications précédentes, **caractérisé en ce que** les butées (6) sont prévues sur les côtés extérieurs des branches latérales (3, 4).

7. Connecteur enfichable selon l'une des revendications précédentes, **caractérisé en ce qu'**un élément de compensation faisant ressort (7) est prévu dans la zone des butées (6).

8. Connecteur enfichable selon l'une des revendications précédentes, **caractérisé en ce que** le connecteur enfichable (1) est réalisé sous la forme d'un connecteur coudé ou en croix.

9. Connecteur enfichable selon l'une des revendications 1 à 7, **caractérisé en ce que** le connecteur enfichable (1) est réalisé sous la forme d'un connecteur longitudinal.

10. Connecteur enfichable selon l'une des revendications 1 à 7, **caractérisé en ce que** le connecteur enfichable (1) est réalisé sous la forme d'un connecteur en U avec une surface de base (2) et deux branches latérales (3, 4) articulées sur celle-ci et s'étendant dans la direction longitudinale.

11. Connecteur enfichable selon la revendication 10, **caractérisé en ce que** la surface de base (2) présente au moins une ouverture (8).

12. Connecteur enfichable selon la revendication 10 ou 11, **caractérisé en ce que** les branches latérales (3, 4) sont adaptées au profilé creux à connecter au moins dans la zone supérieure du contour de celui-ci.

13. Connecteur enfichable selon l'une des revendications 10, 11 ou 12, **caractérisé en ce que** les branches latérales (3, 4) sont chanfreinées du côté extérieur dans la zone supérieure.

14. Connecteur enfichable selon l'une des revendications 10 à 13, **caractérisé en ce que** les branches latérales (3, 4) présentent une diminution de hauteur au centre du connecteur dans la zone supérieure.
